# FASCICULE DE BREVET EUROPEEN

(11) **EP 0 646 444 B1**
(45) Date de publication et mention de la délivrance du brevet: **12.08.1998**
(21) Numéro de dépôt: 94420234.0
(22) Date de dépôt: 30.08.1994
(51) Int. Cl.: B28C 5/18

(54) **Capot de bétonnière pour la protection du moteur d'entraînement**
Schutzhaube für Betonmischer zum Schutz des Getriebemotors
Hood for concrete mixer for the protection of the driving motor

(30) Priorité: 07.09.1993 FR 9310832
(43) Date de publication de la demande: 05.04.1995
(73) Titulaire: ETABLISSEMENTS GUY NOEL, F-01500 Amberieu en Bugey (FR)
(72) Inventeur: Noel, Guy, F-01320 Chatillon la Palud (FR)
(74) Mandataire: Karmin, Roger

(56) Documents cités:
- DE-U- 9 017 331
- GB-A- 780 426

## Description

La présente invention a trait à un capot de bétonnière destiné à la protection du moteur électrique. Ce capot est prévu totalement étanche à l'eau et garantit une ventilation parfaite du moteur.

On connaît des capots de ce genre qui comprennent généralement plusieurs ouvertures pour la ventilation du moteur, mais ils ne sont pas étanches à l'eau sous pression utilisée pour le nettoyage de la bétonnière. L'étanchéité est réalisée par l'intermédiaire d'un joint qui est placé entre le couvercle et le capot afin d'éviter la pénétration des eaux de pluie.

Dans la plupart des cas, les moteurs électriques ne sont pas protégés à l'encontre de l'eau sous pression, ce qui rend l'appareil dangereux pour l'utilisateur. En effet, lors du nettoyage de la bétonnière, l'eau pénétrant dans le capot peut provoquer un court-circuit. En outre, la ventilation du moteur ne permet pas un bon refroidissement, si bien que ledit moteur chauffe.

DE-U-90 17 331 divulgue un capot pour bétonnière dans lequel une chicane latérale est destinée à l'entrée de l'air alors qu'un canal d'évacuation sensiblement vertical est prévu. Ce dispositif n'est pas complètement étanche.

C'est à ces inconvénients qu'entend plus particulièrement remédier la présente invention.

Le capot suivant la présente invention a pour but d'être complètement étanche à l'eau provenant de l'extérieur, tout en procurant une ventilation maximale du moteur.

Le capot de bétonnière comprend dans sa partie inférieure une canalisation étanche en forme de chicane qui débouche sur le moteur électrique et dans sa partie supérieure des conduits qui sont reliés à l'extérieur par l'intermédiaire d'une double chicane étanche, de manière à créer une ventilation sensiblement verticale pour refroidir le moteur.

En outre le capot comprend deux parois verticales et parallèles réunies par des faces avant et arrière, un fond solidaire de la face arrière tandis que son bord libre comporte une joue verticale qui détermine avec la face avant un espace libre, une gouttière conformée dans la partie inférieure de la face avant pour venir entourer la joue verticale afin de constituer une canalisation en forme de chicane, un premier couvercle monté coulissant à l'intérieur des parois comprenant un conduit d'aération, un second couvercle qui recouvre le premier pour former un autre conduit étanche et une double chicane constituée par une paroi verticale solidaire de la face avant dans laquelle débouchent les conduits.

Le dessin annexé, donné à titre d'exemple, permettra de mieux comprendre l'invention, les caractéristiques qu'elle présente et les avantages qu'elle est susceptible de procurer :
Fig. 1 est une vue en perspective montrant une bétonnière pourvue d'un capot suivant la présente invention.
Fig. 2 est une coupe illustrant le capot étanche et les conduits d'aération du moteur.
Fig. 3 est une coupe suivant III-III (fig. 2) représentant les premier et second couvercles du capot.

On a représenté en fig. 1 et 2 une bétonnière 1 comprenant une cuve 2 articulée sur un châssis 5 et entraînée en rotation par l'intermédiaire d'un moteur électrique 3 qui est protégé par un capot étanche 4.

Le capot étanche 4 comporte deux parois verticales et parallèles 4a et 4b qui sont réunies par l'intermédiaire d'une face avant 4c et d'une face arrière 4d. Les parois latérales 4a et 4b et la face arrière 4d sont solidaires d'un fond horizontal 4e dont le bord libre est pourvu d'une joue verticale 4f formant avec la face avant 4c un espace libre.

Les parois verticales 4a et 4b comportent dans leur partie supérieure un bord 4r retourné à l'intérieur du capot pour former une glissière dont on verra mieux plus loin la fonction.

Les parois verticales 4a et 4b sont pourvues d'un dispositif pour soutenir le moteur électrique 3, tandis que la face arrière 4d est fixée sur l'un des montants verticaux 5a du châssis 5.

La face avant 4c est conformée dans sa partie inférieure pour présenter une gouttière 4g en forme de U dont chacune des extrémités libres est solidaire des parois verticales 4a et 4b. La gouttière 4g est prévue pour entourer la joue verticale 4f à une certaine distance de celle-ci.

En effet, l'une des branches verticales de la gouttière 4g s'arrête à une certaine distance du fond 4e pour déterminer une canalisation en forme de chicane afin que l'air frais puisse pénétrer à l'intérieur du capot 4 (flèche F1). Le fond de la gouttière 4g est percé d'un trou d'évacuation 4h pour l'évacuation des eaux, comme on le verra mieux plus loin.

La face avant 4c est percée dans sa partie supérieure d'une ouverture 4i allongée horizontalement qui débouche dans un espace libre délimité par une paroi verticale 4j solidaire de ladite face 4c de manière à conformer une double chicane 4y. La paroi verticale 4j est disposée à l'intérieur du capot 4 parallèlement à la face avant 4c et comporte dans sa partie supérieure au pan incliné 4k dirigé en direction de ladite face pour délimiter l'ouverture de la double chicane 4y. A l'intérieur de la double chicane 4y sont fixés sur la paroi 4j et la face avant 4g des déflecteurs 4u. La double chicane 4y est prévue étanche et complètement isolée de l'espace interne du capot 4 dans lequel est fixé le moteur électrique 3.

Le capot 4 comporte deux couvercles 4l et 4m permettant de rendre l'intérieur dudit capot complètement étanche. Le premier couvercle 4l est constitué de deux plaques parallèles et superposées 4n, 4p de longueur différente qui délimitent un conduit 4g qui communique d'une part avec l'espace interne du capot et d'autre part avec la double chicane 4y pour l'évacuation de l'air chaud produit par le moteur électrique 3 (flèche F2). Les bords libres 4z du premier couvercle 4l et plus particulièrement ceux de la plaque 4n sont retournés à l'intérieur du capot 4 pour coopérer avec les glissières 4r de chacune des parois 4a, 4b pour réaliser une liaison étanche aux eaux. En effet, le premier capot 4l coulisse à l'intérieur des glissières 4r pour que la plaque 4n vienne en butée contre la face arrière 4d, tandis que le bord opposé et perpendiculaire aux parois 4a, 4b de l'autre plaque 4p vient prendre appui sur le pan incliné 4k de la paroi verticale 4j, juste avant l'ouverture de la double chicane 4y.

Le second couvercle 4m comporte un bord continu 4s qui vient recouvrir les parois verticales 4a et 4b et les faces 4c et 4d. La superposition des deux couvercles 4l et 4m permet de constituer avec la plaque 4n un second conduit 4t pour l'évacuation de l'eau provenant de l'extérieur.

En effet, le bord perpendiculaire aux parois 4a, 4b de la plaque 4m se trouvant à l'opposé de celui prenant appui contre la face arrière 4d vient s'arrêter juste au-dessus de celui de la plaque 4p, de manière que le conduit 4t débouche à l'intérieur de la double chicane 4y.

La face arrière 4d est fixée dans sa partie supérieure sur le montant 5a du châssis 5 par l'intermédiaire d'une entretoise étanche 6. Cette dernière permet le guidage de l'axe d'entraînement d'une poulie 7 dont l'extrémité libre est solidaire d'un pignon 8 qui engrène avec une couronne dentée connue en soi, fixée sur la cuve 2.

L'entretoise 6 est soudée dans la partie supérieure du montant 5a et comporte un épaulement 6a qui coopère avec une ouverture ménagée dans la face arrière 4d. La fixation de la face arrière 4d sur l'entretoise 6 est réalisée par l'intermédiaire d'un joint torique 6b d'un diamètre légèrement inférieur à celui de l'épaulement 6a. Une rondelle 6c vient prendre appui sur le joint 6b par l'intermédiaire d'un circlips 6d qui assure sa compression entre la face arrière 4d et la rondelle 6c.

On note que la structure du capot 4 permet une ventilation du moteur 3 par un déplacement d'air sensiblement vertical, c'est-à-dire que l'air frais entre suivant la flèche F1 pour s'évacuer dans la partie supérieure par l'intermédiaire du conduit 4g du premier couvercle 4l suivant la flèche F2. Ainsi, l'air frais circule dans la chicane formée par le fond 4e, la joue 4f et la gouttière 4g de la face avant 4c, cet air frais est aspiré par le ventilateur 3a du moteur 3 pour venir le refroidir. L'air chaud est évacué par le conduit 4g et la double chicane 4y formée par la face avant 4l et la paroi 4j pour déboucher à l'extérieur du capot 4 par l'intermédiaire de l'ouverture 4i.

On remarque que les chicanes supérieure et inférieure sont totalement étanches aux eaux de pluie et à l'eau de nettoyage qui est projetée sous pression. En effet, lorsque de l'eau sous pression est dirigée vers l'ouverture de la chicane inférieure, c'est-à-dire entre le fond 4e et la gouttière 4g, cette dernière constitue un réceptacle qui forme une réserve d'eau. Cette réserve évite aux éclaboussures de pénétrer à l'intérieur et de venir en contact avec le moteur 3. Le trou 4h ménagé dans le fond de la gouttière 4g permet l'évacuation de l'eau retenue. Le diamètre du trou 4h est prévu pour que le débit de l'eau évacuée soit inférieur à celui injecté.

Lorsque de l'eau est projetée sous le capot 4m, elle est dirigée par le conduit 4t dans la double chicane 4y pour son évacuation par l'ouverture 4i. De même, lorsque de l'eau est dirigée en direction de l'ouverture 4i, les déflecteurs 4u de la double chicane 4y empêchent la remontée de celle-ci dans le conduit 4g. Ensuite, l'eau retenue à l'intérieur de la double chicane 4y est évacuée par l'ouverture 4i.

La gouttière 4g constitue une sorte de siphon pour retenir l'eau de nettoyage envoyée sous pression afin d'éviter que les éclaboussures remontent à l'intérieur du capot 4.

Enfin, la structure de montage des deux couvercles 4l et 4m sur les parois verticales 4a et 4b évite à l'eau projetée de rentrer à l'intérieur du capot 4. En effet, les bords retournés 4z du couvercle 4l permettent, en coopérant avec les glissières 4r, de retenir les éclaboussures de l'eau envoyée sous pression.

La structure du capot 4 décrit précédemment permet d'utiliser un moteur 3 sans protection, puisque celui-ci est complètement protégé des eaux extérieures soit de pluie, soit de nettoyage.

On constate ainsi que les conduits d'aération permettent en même temps l'évacuation des eaux de nettoyage ou de pluie pour protéger le moteur électrique 3.

## Revendications

1. Capot de bétonnière destiné à la protection du moteur électrique d'entraînement, caractérisé en ce qu'il comprend dans sa partie inférieure une canalisation étanche en forme de chicane qui débouche sur le moteur électrique (3), et dans sa partie supérieure des conduits (4g et 4t) superposés, dont l'une (4g) est en communication avec l'espace interne du capot et dont l'autre (4t) est apte à recevoir de l'eau provenant de l'extérieur, lesdits deux conduits étant reliés à l'extérieur par l'intermédiaire d'une double chicane (4y) étanche de manière à créer une ventilation sensiblement verticale pour refroidir ledit moteur.

2. Capot suivant la revendication 1, caractérisé en ce qu'il comprend deux parois verticales et parallèles (4a, 4b) réunies par des faces avant et arrière (4c et 4d), un fond (4e) solidaire de la face arrière (4d) tandis que son bord libre comporte une joue verticale (4f) qui détermine avec la face avant (4c) un espace libre, une gouttière (4g) conformée dans la partie inférieure de la face avant (4c) pour venir entourer la joue verticale (4f) afin de constituer une canalisation en forme de chicane, un premier couvercle (4l) monté coulissant à l'intérieur des parois (4a, 4b) comprenant un conduit d'aération (4g), un second couvercle (4m) qui recouvre le premier (4l) pour former un autre conduit étanche (4t) et une double chicane (4y) constituée par une paroi verticale (4j) solidaire de la face avant (4c) dans laquelle débouchent les conduits (4g et 4t).

3. Capot suivant la revendication 2, caractérisé en ce que la face arrière (4d) est solidaire d'un montant vertical (5a) du châssis (5) par l'intermédiaire d'une entretoise (6) sur laquelle est prévue un joint torique (6b) qui est comprimé par une rondelle (6c) et un circlips (6d), de manière à ce que la fixation soit étanche à l'eau extérieure.

4. Capot suivant la revendication 2, caractérisé en ce que les parois verticales (4a et 4b) comportent dans leurs parties supérieures des bords (4r) retournés à l'intérieur du capot (4) pour former des glissières dans lesquelles coulissent les bords (4z) du premier couvercle (4l), en vue de constituer une liaison étanche à l'eau extérieure.

5. Capot suivant la revendication 2, caractérisé en ce que le couvercle (4l) comporte deux plaques superposées et parallèles (4m, 4p) de longueur différente pour délimiter le conduit d'aération (4g).

6. Capot suivant la revendication 5, caractérisé en ce que l'un des bords libres et perpendiculaires aux parois (4a, 4b) de la plaque (4p) vient prendre appui sur un pan incliné (4k) solidaire de la paroi verticale (4j).

7. Capot suivant la revendication 5, caractérisé en ce que l'un des bords libres et perpendiculaires aux parois (4a, 4b) de la plaque (4n) est en butée contre la face arrière (4d) tandis que le bord opposé s'arrête juste au-dessus de celui de la plaque (4p) au niveau du pan incliné (4k).

8. Capot suivant la revendication 1, caractérisé en ce que la double chicane (4y) comporte des déflecteurs horizontaux (4u) solidaires de la face (4c) et de la paroi (4j).

9. Capot suivant la revendication 5, caractérisé en ce que le fond de la gouttière (4g) est percé d'un trou (4h) pour l'évacuation de l'eau.

## Claims

1. Concrete mixer hood intended to protect the electric drive motor, characterized in that it comprises at its lower part a sealed passage in the form of a chicane which opens to the electric motor (3), and in its upper part superimposed ducts (4g and 4t), one (4g) of which is in communication with the interior space of the hood, and the other (4t) of which is able to receive water coming from the outside, the said two ducts being connected to the outside by means of a leaktight double chicane (4y) so as to create a more or less vertical draft for cooling the said motor.

2. Hood according to Claim 1, characterized in that it comprises two vertical and parallel walls (4a, 4b) joined together by front and rear faces (4c and 4d), a bottom (4e) secured to the rear face (4d) while its free edge has a vertical cheek (4f) which, with the front face (4c) defines an empty space, a gutter (4g) shaped into the lower part of the front face (4c) for wrapping round the vertical cheek (4f) so as to form a chicane-shaped passage, a first lid (4l) mounted to slide inside the walls (4a, 4b) comprising a ventilation duct (4g), a second lid (4m) which covers the first (4l) to form another leaktight duct (4t) and a double chicane (4y) consisting of a vertical wall (4j) secured to the front face (4c) into which the ducts (4g and 4t) open.

3. Hood according to Claim 2, characterized in that the rear face (4d) is secured to a vertical upright (5a) of the chassis (5) by means of a spacer piece (6) on which there is an O-ring seal (6b) which is compressed by a washer (6c) and a circlip (6d) so that the attachment is sealed against outside water.

4. Hood according to Claim 2, characterized in that the vertical walls (4a and 4b) comprise, at their upper parts, edges (4r) turned towards the inside of the hood (4) to form slideways in which the edges (4z) of the first lid (4l) slide, so as to form a connection which is sealed against outside water.

5. Hood according to Claim 2, characterized in that the lid (4l) comprises two superimposed and parallel plates (4m, 4p) of different lengths for delimiting the ventilation duct (4g).

6. Hood according to Claim 5, characterized in that one of the edges which are free and perpendicular to the walls (4a, 4b) of the plate (4p) bears against an inclined plane (4k) secured to the vertical wall (4j).

7. Hood according to Claim 5, characterized in that one of the edges which are free and perpendicular to the walls (4a, 4b) of the plate (4n) is in abutment against the rear face (4d), whereas the opposite edge stops just above that of the plate (4p) in the region of the inclined plane (4k).

8. Hood according to Claim 1, characterized in that the double chicane (4y) comprises horizontal deflectors (4u) secured to the face (4c) and to the wall (4j).

9. Hood according to Claim 5, characterized in that the bottom of the gutter (4g) is pierced with a hole (4h) for removing the water.

## Patentansprüche

1. Schutzhaube für einen Betonmischer zum Schutz eines elektrischen Antriebsmotors, gekennzeichnet durch
ein in deren unteren Bereich angeordnetes wasserdichtes Kanalsystem, das aus Umlenkungen besteht und bei dem elektrischen Motor (3) endet, und
in deren oberen Bereich übereinander angeordnete Kanäle (4q und 4t), von denen der eine (4q) in Verbindung mit dem Innenraum der Schutzhaube steht und der andere (4t) ausgebildet ist, von außen herrührendes Wasser aufzunehmen, wobei diese beiden Kanäle nach außen hin über doppelte wasserdichte Umlenkungen (4y) angeschlossen sind, so daß eine ungefähr vertikale Belüftung zum Kühlen des Motors bereitgestellt wird.

2. Schutzhaube nach Anspruch 1, gekennzeichnet durch
zwei vertikale und parallele Seitenwände (4a, 4b), die über eine Vorder- und Rückseite (4c bzw. 4d) miteinander verbunden sind,
einen Boden (4e), der mit der Rückseite (4d) verbunden ist, wobei dessen freie Kante eine vertikale Seitenwand (4f) trägt, die mit der Vorderseite (4c) einen Freiraum festlegt,
eine Rinne (4g), die in dem unteren Bereich der Vorderseite (4c) entsprechend ausgebildet ist, um die vertikale Seitenwand (4f) zu umlaufen, um ein Kanalsystem in Form einer Umlenkung auszubilden,
einen ersten Deckel (4l), der innerhalb der Seitenwände (4a, 4b) verschiebbar befestigt ist, und einen Belüftungskanal (4q) umfaßt,
einen zweiten Deckel (4m), der den ersten Deckel (4l) überdeckt, um einen weiteren dichten Kanal (4t) auszubilden und
eine Doppelumlenkung (4y), die über eine mit der Vorderseite (4c) verbundene vertikale Seitenwand (4j) gebildet ist und in welcher die Kanäle (4q und 4t) enden.

3. Schutzhaube nach Anspruch 2, dadurch gekennzeichnet, daß
die Rückseite (4d) mit einer senkrechten Strebe (5a) eines Rahmens (5) verbunden ist, und zwar über eine Querstrebe (6), auf der ein Dichtring (6b) vorgesehen ist, der durch eine Scheibe (6c) und einen Sicherungsring (6d) derart zusammengedrückt wird, daß diese Fixierung gegenüber äußeres Wasser dicht ist.

4. Schutzhaube nach Anspruch 2, dadurch gekennzeichnet, daß
die vertikalen Seitenwände (4a und 4b) an deren oberen Bereichen ins Innere der Schutzhaube (4) umgebogene Kanten (4r) aufweisen, um Führungsschienen auszubilden, in welchen die Kanten (4z) des ersten Deckels (4l) laufen, um im Hinblick auf äußeres Wasser eine dichte Verbindung ausbilden.

5. Schutzhaube nach Anspruch 2, dadurch gekennzeichnet, daß
der Deckel (4l) zwei übereinander und parallel angeordnete Deckelplatten (4n, 4p) von unterschiedlicher Länge umfaßt, um den Belüftungskanal (4q) festzulegen.

6. Schutzhaube nach Anspruch 5, dadurch gekennzeichnet, daß
die eine der freien und zu den Seitenwänden (4a, 4b) senkrechten Kanten der Deckelplatte (4p) auf einer mit der vertikalen Seite (4j) verbundenen Schrägfläche (4k) aufliegt.

7. Schutzhaube nach Anspruch 5, dadurch gekennzeichnet, daß
eine der freien und zu den Seitenwänden (4a, 4b) senkrechten Kanten der Deckelplatte (4n) gegen die Rückseite (4d) stößt, während die gegenüberliegende Kante gerade bis oberhalb der Kante der Deckelplatte (4p) auf Höhe der Schrägfläche (4k) reicht.

8. Schutzhaube nach Anspruch 1, dadurch gekennzeichnet, daß
die Doppelumlenkung (4y) horizontale Leitplatten (4u) trägt, die mit der Vorderseite (4c) und der Seitenwand (4j) verbunden sind.

9. Schutzhaube nach Anspruch 5, dadurch gekennzeichnet, daß
der Boden der Rinne (4g) mit einem Loch (4h) für das Abfließen von Wasser ausgebildet ist.
